# EUROPÄISCHE PATENTANMELDUNG

(11) **EP 0 356 400 A2**
(43) Veröffentlichungstag der Anmeldung: **28.02.1990**
(21) Anmeldenummer: 89810632.3
(22) Anmeldetag: 24.08.1989
(51) Int. Cl.: A43B 5/04

(54) **Sportschuh**

(30) Priorität: 25.08.1988 CH 3161/88
(71) Anmelder: OBEGA 87 AG APPENZELL, CH-9050 Appenzell (CH)
(72) Erfinder: Girardelli, Helmut, CH-9413 Oberegg (CH)
(74) Vertreter: Fischer, Franz Joseph

(57) **Zusammenfassung**

Ein Oberteil (10) ist mit einem Unterteil (9) über äussere (12) und innere Gelenkmittel (14) schwenkbar verbunden. Eine die Gelenkmittel verbindende Gerade (e) schliesst mit einer zur Schuhlängsachse (a′) vertikalen Geraden (b) einen Winkel (α) ein, wobei die äusseren Gelenkmittel (12) zur Schuhspitze hin und die inneren Gelenkmittel (14) zur Schuhferse hin verschoben angeordnet sind. Der Oberteil (10) ist durch diese Gelenkmittelanordnung gegenüber dem Unterteil (9) schräg nach vorn innen in Richtung der Geraden (d) neigbar. In der gleichen Richtung (d) bewegt sich das Knie eines Trägers, wenn er seine vorlage ändert. Mit dem erfindungsgemässen Sportschuh (5) erfolgt in diesem Fall weder ein Verkanten der Sohle noch entstehen auf der Innenseite der Unterschenkel des Trägers Druckstellen durch den Schuhoberteil (10).

## Beschreibung

Die vorliegende Erfindung betrifft einen Sportschuh gemäss dem Oberbegriff des Patentanspruches 1.

Sportschuhe, insbesondere Skischuhe, die heute auf dem Markt erhältlich sind und dem alpinen Skisport dienen, weisen üblicherweise einen hohen, bis ungefähr in den Bereich der Mitte des Unterschenkels reichenden Schaft oder Oberteil auf, der mit einem den Fuss umfassenden Unterteil gelenkig oder scharnierartig verbunden und in Richtung der Schuhlängsachse schwenkbar oder neigbar ist. Der Unterteil des Skischuhs wird mit seiner speziell ausgebildeten Sohle mittels einer Bindung mit dem Ski lösbar verbunden. Die Bindung hat die Aufgabe, eine starre Verbindung des Skischuhs mit dem Ski zu gewährleisten, solange auf die Bindung einwirkende Kräfte gewisse Grenzwerte nicht überschreiten. Durch die genannte Schwenkbarkeit wird dem Skifahrer ermöglicht, seine Haltung, durch mehr oder weniger Vorlage, seiner Fahrweise anzupassen. Zum optimalen Führen der Skis ist es wichtig, dass der Schuh dem Fuss und dem Unterschenkel des Skifahrers eng ansitzend, ohne Druckstellen zu erzeugen, angepasst ist. Um diese Anpassung zu erreichen, weisen die heute gebräuchlichen Skischuhe einen im wesentlichen die Sohle, den genannten Unterteil und den genannten Oberteil umfassenden Aussenschuh auf, in dessen Innern ein Innenschuh angeordnet ist, der beispielsweise durch Ausschäumen, Aufblasen oder durch andere Mittel dem Fuss des jeweiligen Trägers anpassbar ist. Die genannten Teile des Aussenschuhs werden heute vorzugsweise aus schalenförmig gepressten Kunststoffteilen hergestellt. Zum einfachen Ein- und Aussteigen aus dem Schuh sind Verschlussvorrichtungen in den vielfältigsten Variationen vorhanden, mit denen der Aussenschuh ausweitbar oder aufklappbar und wieder zuschliessbar ist.

Die genannte Neigbarkeit des Oberteiles inbezug zum Unterteil des Skischuhs wird üblicherweise dadurch erreicht, dass der Oberteil den Unterteil auf einem gewissen Bereich überlappt, wobei in diesem überlappenden Bereich sowohl auf der Aussenseite wie auf der Innenseite des Skischuhs Gelenkmittel angeordnet sind. Eine die genannten Gelenkmittel verbindende Gerade verläuft dabei rechtwinklig und quer zur Schuhlängsachse.

Anatomische Studien und Versuche haben gezeigt, dass unter der Voraussetzung, dass die Füsse des Skifahrers parallel gehalten werden, sich die Knie, beim Geben von Vorlage, nach vorne und innen bewegen. Mit den obengenannten Skischuhen, die nur eine Bewegungsmöglichkeit in der Schuhlängsachse aufweisen, entstehen dadurch entweder auf der Innenseite des Unterschenkels Druckstellen oder aber die Aussenkanten der Skis werden belastet. Ein optimales Führen der Skis, insbesondere ein optimales Gleiten, ist so nicht möglich.

In der schweizerischen Patentschrift 529 526 hat man bereits ähnliche Gedanken dargelegt. Man ist von der Tatsache ausgegangen, dass der innere und der äussere Knöchel eines menschlichen Fusses nicht symmetrisch zur Fusslängsachse liegen, sondern dass eine auf die Verbindungsgerade der beiden Knöchel gedachte vertikale Gerade mit der Fusslängsachse einen zur Fussaussenseite weisenden Winkel von ca. 20° einschliesst. Fälschlicherweise hat man dabei angenommen, dass beim Vorbeugen der Unter schenkel unter Beibehaltung einer zueinander parallelen Lage der Füsse sich die Knies mit dem genannten Winkel schräg nach vorn und aussen bewegen. Die genannte Patentschrift schlägt daher einen Skischuh vor, dessen Oberteil bezüglich des Unterteiles in eine vorwärts geneigte und seitwärts, insbesondere nach aussen weisende, verschwenkte Lage beweglich ist. Dadurch werden jedoch die vorgenannten Nachteile, nämlich entweder die entstehenden Druckstellen auf der Innenseite der Unterschenkel oder das Belasten der Aussenkanten, noch verstärkt.

Es ist die Aufgabe der vorliegenden Erfindung, einen Skischuh zu schaffen, der die anatomischen Bewegungen des menschlichen Unterschenkels bezüglich des Fusses beim Vorbeugen, wie vorgenannt berücksichtigt, und der die genannten Nachteile nicht aufweist.

Diese Aufgabe wird gemäss den im kennzeichnenden Teil des Patentanspruches 1 genannten Merkmalen gelöst.

Anhand von Zeichnungen ist ein Ausführungsbeispiel des erfindungsgemässen Skischuhs im folgenden näher beschrieben. Es zeigen
Fig. 1 eine schematische Aufsicht auf einen menschlichen Fuss mit einem geschnittenen Unterschenkel, zum Erklären der Bewegungsverhältnisse,
Fig. 2 und 3 eine Ansicht der Innenseite bzw. eine Aufsicht eines rechten erfindungsgemässen Skischuhs, je die Anordnung der Gelenkmittel darstellend, und
Fig. 4 eine mögliche Ausführung eines Gelenkmittels mit verschiebbarer Schwenkachse.

In der Fig. 1 ist eine schematische Aufsicht auf einen rechten menschlichen Fuss 1 dargestellt. Im hinteren Bereiche des Fusses, zwischen dem inneren Knöchel 3 und dem äusseren Knöchel 4, befindet sich der geschnitten dargestellte Unterschenkel 2. Mit c ist eine Verbindungsgerade des inneren Knöchels 3 mit dem äussern Knöchel 4 - bezeichnet. Die bekannte Tatsache, dass der innere Knöchel 3 näher zur Fussspitze liegt als der äussere Knöchel 4 ist aus der Fig. 1 gut ersichtlich. Man ist geneigt anzunehmen, dass beim Vorbeugen des Unterschenkels 2 in Richtung Fussspitze die genannte Verbindungsgerade c der beiden Knöchel 3, 4 die Schwenkachse bilde und dass sich das Knie schräg nach vorn aussen bewege. Unter der Voraussetzung, dass der Fuss 1 in seiner normalen, gerade nach vorne weisenden Lage, unbeweglich auf seiner Auflage belassen wird, stellt man jedoch fest, dass sich beim Vorbeugen des Unterschenkels 2 das Knie nach schräg innen bewegt, wie dies in der Fig. 1 durch die Gerade d angedeutet ist. Diese schliesst mit der Fusslängsachse a einen Winkel α ein, der etwa 3° bis 4° beträgt. Eine durch den inneren Knöchel 3 verlaufende Gerade e, die senkrecht zur Geraden d steht und die Fusslängsachse a im Punkt A schneidet, bildet dabei die Schwenkachse. Diese ist gegenüber einer weiteren, senkrecht zur Fusslängsachse a angeordneten Geraden b ebenfalls um den Winkel α gedreht. Bei zum Stand der Technik gehörenden Skischuhen liegen die Gelenke, die den Schaft oder Oberteil des Skischuhs mit dem Unterteil verbinden, entweder auf der Geraden b oder, wie dies in der eingangs erwähnten Patentschrift angegeben ist, auf der Verbindungsgeraden c der beiden Knöchel.

Der erfindungsgemässe Skischuh, der in einem Ausführungsbeispiel in den Fig. 2 und 3 dargestellt ist, trägt der tatsächlichen Bewegungsrichtung des Unterschenkels (Gerade d) dadurch Rechnung, dass die Verbindungsgelenke der beiden Schuhteile auf der Geraden (e) liegend angeordnet sind.

Die Fig. 2 zeigt eine Seitenansicht des erfindungs gemässen Skischuhs 5. Dargestellt ist der rechte Skischuh mit seiner inneren Seite 7. Der zum Umfassen des Fusses, der den Skischuh tragenden Person bestimmte Unterteil 9, weist eine Sohle 8 auf, welche zum Verbinden mit dem nicht dargestellten Ski bestimmt ist. Ein Schaft oder Oberteil 10 umfasst den Unterschenkel der den Schuh tragenden Person und reicht in seiner Höhe bis ungefähr in den Bereich der Mitte des Unterschenkels. Zum bequemen Ein- und Aussteigen aus dem Skischuh 5 sind Verschlussmittel 11 vorgesehen, die im geöffneten Zustand ein Ausweiten oder Auseinanderklappen des Oberteiles 10 und/oder des Unterteiles 9 des Skischuhs 5 gestatten. Ein dem Unterteil 9 zugewandter Bereich des Oberteiles 10 überlappt einen dem Oberteil 10 zugewandten Bereich des Unterteiles 9. Im Ueberlappungsbereich sind auf der Innenseite 7 des Skischuhs Gelenkmittel 14 und auf der Aussenseite 6 des Skischuhs Gelenkmittel 12 angeordnet. Die genannten Gelenkmittel dienen dazu, dass der Oberteil 10 gegenüber dem Unterteil 9 im wesentlichen in Längsrichtung des Schuhs neigbar ist. Im Analogon zu dem zur Fig. 1 Gesagten, sind die Gelenkmittel nicht parallel zur Geraden b angeordnet, die rechtwinklig zur Schuhlängsachse a′ steht, sondern sind inbezug zur eben genannten Geraden so angeordnet, dass die auf der Aussenseite 6 des Schuhs vorhandenen Gelenkmittel 12 zur Schuhspitze hin und die auf der Schuhinnenseite 7 liegenden Gelenkmittel 14 zur Schuhferse hin verschoben sind. Die Schwenkachsen 13, 15 liegen auf der Geraden e, welche mit der zur Schuhlängsachse a′ lotrechten Geraden b den bereits genannten Winkel α von vorzugsweise 3° bis 4° einschliesst. Der Oberteil 10 ist dadurch gegenüber dem Unterteil 9 in Richtung der Geraden d schräg nach vorn innen um die Schwenkachsen 13, 15 neigbar. also in der gleichen Richtung wie die Knie des Skifahrers beim Geben von Vorlage. Die verbindungsgerade e der Schwenkachsen 13, 15 verläuft im wesentlichen parallel zur Sohle 8 und soll vorzugswei se den inneren Knöchel der den Schuh tragenden Person so queren, dass die inneren Gelenkmittel 14 den genannten Knöchel möglichst konzentrisch decken. Die äusseren Gelenkmittel 12 liegen dabei vor dem äusseren Knöchel. Da die Lage der Knöchel von Person zu Person variieren kann, sind beim erfindungsgemässen Skischuh die Gelenkmittel 12, 14 so konstruiert, dass die Schwenkachsen 13, 15 zum Anpassen der inneren Gelenkmittel 14 an die Lage des inneren Knöchels 3 im wesentlichen parallel zu einer zur Geraden e lotrechten Ebene verschiebbar angeordnet sind. Eine mögliche Ausführungsform eines solchen Gelenkmittels ist weiter hinten anhand der Fig. 4 beschrieben. Der Schwenkbereich des Oberteiles 10 ist nach vorne durch einen im unteren Teil 9 eingearbeiteten vorderen Anschlag 18 und nach hinten durch einen ebenfalls im Unterteil 9 eingearbeiteten hinteren Anschlag 19 begrenzt. Mit dem Kennzeichen 20 in der Fig. 3 ist das obere Ende des gepolsterten Innenschuhs angedeutet. Damit ein Schwenken des Oberteiles 10 inbezug zum Unterteil 9 in der Richtung der Geraden d möglich ist, müssen vordere 16 oder hintere Aussparungen, Zwischenräume bzw. Luftspalte 17 zwischen den beiden Schuhteilen 9, 10 zur Schwenkrichtung d hin ausgerichtet sein.

Wie oben erwähnt, zeigt die Fig. 4 eine mögliche Ausführung eines Gelenkmittels mit verschiebbarer Schwenkachse. Dargestellt ist ein Teil des rechten Fussgelenkes mit Ansicht von vorn, bestehend aus dem Schienbein 26, dem Wadenbein 27 und dem Sprungbein 28. Der innere Knöchel 3 ist ein Teil des Schienbeines und der äussere Knöchel 4 ein Teil des Wadenbeines. Das Schienbein 26 ist zusammen mit dem Wadenbein 27 bezüglich der Achse e um das Sprungbein 28 schwenkbar. Benachbart zum inneren Knöchel 3 sind die inneren Gelenkmittel 14 des erfindungsgemässen Skischuhs 5 im Schnitt dargestellt. Die Figur zeigt den Idealfall, bei dem die Gelenkmittel 14 genau konzentrisch zum Knöchel 3 liegen. Falls der Knöchel 3, wie in der Figur gestrichelt dargestellt, ausgebildet wäre, müssten die Gelenkmittel 14 zum Anpassen an diese Lage des Knöchels nach unten verschoben werden. Nur bei konzentrisch zum Knöchel 3 eingestellten Schwenkmitteln 14 ist ein druckstellenfreies Schwenken des Oberteiles 10 inbezug zum Unterteil 9 des Schuhs möglich. Die Konstruktion einer möglichen Ausführung des Gelenkmittels ist im folgenden beschrieben. Mit 29 ist die Schale des Oberteiles 10 dargestellt, die die Schale 30 des Unterteiles 9 überlappt. Die Schale 30 und die Schale 29 weisen in ihrem Ueberlappungsbereich je eine Durchgangsbohrung 33, 40 auf. Diese Bohrungen sind einander benachbart. Eine auf der Innenseite des Schuhs angeordnete Scheibe 31 weist eine dem Knöchel 3 zugewandte konkave Fläche auf und besitzt auf der dem Knöchel abgewandten Seite einen zylinderförmigen konzentrischen Ansatz 32, der die genannten Durchgangsbohrungen 33, 40 durchdringt und die innere Schwenkachse 15 bildet. Der Durchmesser des Ansatzes 32 entspricht etwa dem halben Durchmesser der Bohrungen 33, 40. Der Ansatz 32 ist von seinem freien Ende her mit einem Innengewinde versehen. Eine Aussenscheibe 36 mit einer der Scheibe 31 zugewandten konkaven Seite weist einen zentrisch angeordneten Gewindeansatz 37, der zum Eingreifen in das Innengewinde des Ansatzes 32 bestimmt ist, auf. Die Aussenseite dieser Scheibe weist vorzugsweise eine konvexe Form auf. Die beiden Scheiben 31, 36 sind im nicht angezogenen Zustand im wesentlichen parallel zu einer zur Achse e lotrechten Ebene im Bereiche der Querschnittsfläche der Bohrungen 33, 40 verschiebbar und der Lage des inneren Knöchels 3 anpassbar. Jede der Scheiben weist auf der dem entsprechenden Schaft des Schuhteiles zugewandten Seite Verzahnungen 38, 39 auf. Diese Verzahnungen greifen nach dem Festziehen der beiden Scheiben zueinander in das Material der Schalen 30, 29 der beiden Schuhteile ein. Ein weiteres Verschieben der einzelnen Teile der Gelenkmittel 14 wird dadurch einerseits verhindert und andererseits bildet die Verzahnung eine Sicherung gegen das unbeabsichtigte Lösen bzw. Auseinanderschrauben der beiden Scheiben 31, 36. Damit die beiden Schuhteile 9, 10 auch nach dem Festziehen der beiden Scheiben 31, 36 gegeneinander verschwenkbar sind, ist eine Zwischenlage 34, vorzugsweise aus einem gut gleitfähigen Material wie Teflon, zwischen den beiden Schalenteilen 30 und 29 angeordnet. Rein aus ästhetischen Gründen ist auf der Aussenseite der Schale 29 des Oberteiles 10 eine kreisförmige Vertiefung 35 vorhanden, in welcher die Scheibe 36 teilversenkt angeordnet ist.

Die in der vorliegenden Beschreibung aufgeführten Merkmale der Gelenkmittelanordnung des erfindungsgemässen Sportschuhs sind vorgängig am Beispiel eines Skischuhs beschrieben worden. Sie sind sinngemäss auch bei anderen Schuhen mit einem hohen Schaft oder Oberteil, beispielsweise bei Bergschuhen, anwendbar.

Ebenso wäre es denkbar, die beiden Schuhteile über beispielsweise eingenähte Sollbiegestellen unlösbar miteinander zu verbinden. Die Sollbiegestellen wären nach den gleichen Gesichtspunkten angeordnet wie die Gelenkmittel der vorliegenden Beschreibung.

## Patentansprüche

1. Sportschuh, insbesondere zum Skifahren mit einem zum Umschliessen des Fusses (1), der den Schuh (5) tragenden Person bestimmten Unterteil (9), einem zum Umfassen des an die Knöchel (3, 4) der den Schuh tragenden Person anschliessenden Unterschenkels (2) bestimmten Oberteil (10) und äusseren (12) sowie inneren Gelenkmitteln (14) zum gelenkigen Verbinden der beiden Teile (9, 10), dadurch gekennzeichnet, dass eine die genannten Gelenkmittel (12, 14,) im wesentlichen je in ihrem Zentrum verbindende Gerade (e) mit einer rechtwinklig und quer zur Schuhlängsachse (a′) verlaufenden weiteren Geraden (b), die sich beide mit der Schuhlängsachse (a′) in einem Punkt (A) schneiden, einen Winkel (α) in dem Sinne einschliesst, dass gegenüber der weiteren Geraden (b) die äusseren Gelenkmittel (12) in Richtung Schuhspitze und die inneren Gelenkmittel (14) in Richtung Schuhferse verschoben angeordnet sind und dass der Oberteil (10) gegenüber dem Unterteil (9) in Richtung einer zur Verbindungsgeraden (e) lotrechten Geraden (d) neigbar ist.

2. Sportschuh nach Anspruch 1, dadurch gekennzeichnet, dass der Winkel (α) 1° bis 7°, vorzugsweise 3° bis 4° ist.

3. Sportschuh nach Anspruch 1 oder 2, dadurch gekennzeichnet, dass die die Gelenkmittel (12, 14) verbindende Gerade (e) im wesentlichen parallel zu einer mit dem Unterteil (9) verbundenen Sohle (8) verläuft.

4. Sportschuh nach einem der Ansprüche 1 bis 3, dadurch gekennzeichnet, dass die Gelenkmittel (12, 14) je eine Schwenkachse (13, 15) umfassen, dass die äussere (13) und die innere Schwenkachse (15), zum Anpassen der inneren Gelenkmittel (14) an die Lage des inneren Knöchels (3) der den Sportschuh tragenden Person, parallel zu einer zur Geraden (e) im wesentlichen lotrechten Ebene verschiebbar angeordnet sind.

5. Sportschuh nach einem der Ansprüche 1 bis 4, dadurch gekennzeichnet, dass die Neigbarkeit des Oberteiles (10) nach vorn durch einen am Unterteil (9) angeordneten vorderen Anschlag (18) und die Neigbarkeit des Oberteiles (10) nach hinten durch einen am Unterteil (9) angeordneten hinteren Anschlag (19) begrenzt ist.

6. Sportschuh nach Anspruch 1, dadurch gekennzeichnet, dass die Gelenkmittel (12, 14) unlösbare Sollbiegestellen sind.
